# EUROPÄISCHE PATENTSCHRIFT

(11) **EP 1 045 982 B1**
(45) Veröffentlichungstag und Bekanntmachung des Hinweises auf die Patenterteilung: **24.03.2004**
(21) Anmeldenummer: 99947222.8
(22) Anmeldetag: 16.07.1999
(51) Int. Cl.: F02M 61/18

(54) **KRAFTSTOFFEINSPRITZDÜSE FÜR SELBSTZÜNDENDE BRENNKRAFTMASCHINEN**
FUEL INJECTION NOZZLE FOR INTERNAL COMBUSTION ENGINES WITH SELF-IGNITION
GICLEUR DE CARBURANT POUR MOTEURS A COMBUSTION INTERNE A AUTO-ALLUMAGE

(30) Priorität: 15.10.1998 DE 19847460
(43) Veröffentlichungstag der Anmeldung: 25.10.2000
(73) Patentinhaber: ROBERT BOSCH GMBH, 70442 Stuttgart (DE)
(72) Erfinder: HOCKENBERGER, Axel, TR-16372 Bursa (TR)
(86) Internationale Anmeldenummer: PCT/DE1999/002204
(87) Internationale Veröffentlichungsnummer: WO 2000/023707

(56) Entgegenhaltungen:
- EP-A- 0 809 017
- DE-A- 2 557 772
- DE-C- 631 135
- PATENT ABSTRACTS OF JAPAN vol. 017, no. 686 (M-1529), 15. Dezember 1993 (1993-12-15) & JP 05 231273 A (HINO MOTORS LTD), 7. September 1993 (1993-09-07)

## Beschreibung

### Stand der Technik

Die Erfindung betrifft eine Kraftstoffeinspritzdüse für selbstzündende Brennkraftmaschinen nach der Gattung des Anspruchs 1.

Derartige Kraftstoffeinspritzdüsen sind beispielsweise aus der DE 43 03 813 C1 sowie aus der Buchveröffentlichung: Bosch Kraftfahrtechnisches Taschenbuch 22. Auflage, 1995, Seiten 526 ff bekannt.

Bei derartigen Kraftstoffeinspritzdüsen sind die Spritzlöcher zylindrisch ausgebildet. Die Umsetzung des Kraftstoffdrucks in eine Geschwindigkeit des eingespritzten Kraftstoffstrahls geschieht dabei innerhalb eines kleinen Bereiches, wodurch hohe Wirkungsgradverluste entstehen.

Aus dem Dokument EP 809017 A1 ist eine Kraftstoffeinspritzdüse bekannt, die Spritzlöcher aufweist, die einen verengenden Bereich und einen sich wieder erweiternden Bereich aufweisen, wobei diese beiden Bereiche durch einen zylindrischen Abschnitt verbunden sind. Spritzlöcher in dieser Form weisen jedoch den Nachteil auf, dass die Umsetzung des Kraftstoffdrucks in eine Geschwindigkeit nicht optimal erfolgt.

Darüber hinaus ist aus dem Dokument DE-OS 2557772 ein Kraftstoffeinspritzventil bekannt, dass Einspritzöffnungen aufweist, durch die Kraftstoff in den Brennraum der Brennkraftmaschine eingespritzt wird. Die Einspritzöffnungen verengen sich vom Eintrittsquerschnitt bis zu einem engsten Querschnitt und erweitern sich dann wieder im wesentlichen konisch bis zum Austrittsquerschnitt. Der engste Querschnitt ist jedoch nahe der Eintrittsöffnung angeordnet, so dass auch hier der Nachteil auftritt, dass der Kraftstoffdruck nicht optimal in eine Geschwindigkeit umgesetzt werden kann und so eine optimale Zerstäubung nicht gewährleistet ist.

Aufgabe der Erfindung ist es, eine Kraftstoffeinspritzdüse der eingangs beschriebenen Art derart weiterzubilden, daß ihr Wirkungsgrad bei der Umsetzung des Kraftstoffdrucks in eine Geschwindigkeit des eingespeisten Kraftstoffstrahls und dadurch der Wirkungsgrad der Verteilung des Kraftstoffs im Motor erhöht werden. Durch die Kraftstoffeinspritzdüse sollen auch NOₓ und Partikelwerte reduziert werden.

### Vorteile der Erfindung

Diese Aufgabe wird bei einer Kraftstoffeinspritzdüse für selbstzündenderennkraftmaschinen der gattungsgemäßen Art mit den Merkmalen des Anspruchs 1 gelöst.

Dadurch, daß sich der Spritzlochquerschnitt zum Brennraum der Brennkraftmaschine nach einer anfänglichen Verengung wieder erweitert, wird auf besonders einfache Weise eine optimale Umsetzung des Drucks in eine Geschwindigkeit des Kraftstoffstrahls und damit ein hoher Wirkungsgrad bei der Verteilung des Kraftstoffs in der Brennkraftmaschine erreicht. Während nämlich im konvergenten Bereich der Kraftstoffeinspritzdüse höhere Geschwindigkeiten erzeugt werden, wird in ihrem divergenten Teil die Erzeugung eines Sprays mit kleinen Partikeln ermöglicht. Hierdurch wird auf vorteilhafte Weise einer Verschiebung des Bereichs der maximalen Verteilung weg von der Kraftstoffeinspritzdüse aufgrund höherer Geschwindigkeiten des Kraftstoffstrahls, die bei aus dem Stand der Technik bekannten Kraftstoffeinspritzdüse auftritt, durch den divergenten Teil der Kraftstoffeinspritzdüse entgegengewirkt. Durch eine optimale Umsetzung des Drucks des Kraftstoffstrahls in seine Geschwindigkeit wird hierdurch auch die Kavitationsneigung vermindert. Der kleinste Spritzlochquerschnitt erstreckt sich dabei in vorteilhafter Weise im axial mittigen Bereich der Spritzlochöffnung, so daß der divergente und der konvergente Spritzlochbereich etwa die gleiche axiale Erstreckung aufweisen.

Darüber hinaus ist eine solche Kraftstoffeinspritzdüse beispielsweise durch Funkenerosion besonders kostengünstig herzustellen.

Was die Ausbildung der Spritzlöcher betrifft, so sind die unterschiedlichsten Ausführungsformen denkbar. Die Spritzlöcher weisen vorteilhafterweise eine der folgenden Querschnittsformen auf: eine kreisrunde Form, eine elliptische Form, eine schlitzartige Form.

Weitere Vorteile und vorteilhafte Ausgestaltungen des Gegenstands der Erfindung sind der Zeichnung, der Beschreibung und den Ansprüchen entnehmbar.

### Zeichnung

In der Zeichnung zeigen:
- Fig. 1: eine Längsschnittdarstellung des unteren Bereichs eines erfindungsgemäßen Kraftstoffeinspritzventils und
- Fig. 2: eine in Fig. 1 mit II bezeichnete Detailvergrößerung der in Fig. 1 dargestellten Kraftstoffeinspritzdüse.

### Beschreibung des Ausführungsbeispiels

Ein Düsenkörper 10 weist eine Bohrung 12 auf, deren Grund in einer Kuppe 13 am einspritzsseitigen Ende als konische Ventilsitzfläche 14 ausgebildet ist.

Mit dieser Ventilsitzfläche 14, von der die Kuppe 13 durchsetzende und im Brennraum mündende Spritzlöcher 20 ausgehen, wirkt ein entsprechend geformter Schließkegel 31 an der Spitze einer Ventilnadel 30 zusammen. Die von einer (nicht dargestellten) Schließfeder belastete Ventilnadel 30 hat einen im eingangsseitigen Bereich des Düsenkörpers 10 verschiebbar geführten Führungsabschnitt sowie einen daran über eine Druckschulter im Durchmesser abgesetzten Folgeabschnitt, an dessen freie Wände der Schließkegel 31 angeformt ist. Der Folgeabschnitt der Düsennadel 30 hat eine geringere Dicke als die Weite der umgebenden Bohrung 12, so daß ihn ein Ringspalt umgibt, der auf an sich bekannte Weise in Höhe der Druckschulter zu einer mit einer Zuführbohrung verbundenen (nicht dargestellten) Kammer erweitert ist.

Wie aus Fig. 1 und insbesondere aus Fig. 2 hervorgeht, weist das Spritzloch 20 einen zum Brennraum der Brennkraftmaschine sich nach anfänglicher Verengung wieder erweiternden Querschnitt auf. Einem konvergenten Teil 21 folgt ein divergenter Teil 22. Das Spritzloch 20 weist insofern die Form einer "Laval-Düse" auf. Wie bei einer Laval-Düse werden in dem konvergenten Bereich 21 der Kraftstoffeinspritzdüse höhere Geschwindigkeiten des einzuspritzenden Kraftstoffstrahls erzeugt, wohingegen im divergenten Teil der Düse die Erzeugung eines Sprays mit kleinen Partikeln entsteht. Eine unerwünschte Verschiebung des Bereichs der maximalen Verteilung weg von der Düse aufgrund der höheren Geschwindigkeit des Kraftstoffeinspritzteils wird somit mittels des divergenten Teils 22 der Kraftstoffeinspritzdüse entgegengewirkt. Die hierdurch entstehende "sanftere" Umsetzung des Drucks des Kraftstoffeinspritzstrahls in seine Geschwindigkeit reduziert die Kavitationsneigung der Kraftstoffeinspritzdüse.

Eine derartige Kraftstoffeinspritzdüse kann auf sehr vorteilhafte Weise durch Funkenerosion hergestellt werden, wobei die Variation der Querschnittsform des Spritzlochs 20 auf einfache Weise durch Variation der Parameter Spannung, Stromstärke und Vorschubgeschwindigkeit hergestellt werden kann. Die Kosten zur Erzeugung eines derartigen Spritzlochs 20 können geringer sein als bei aus dem Stand der Technik bekannten konischen Spritzlöchern, bei denen der Eintrittsquerschnitt größer ist als der Austrittsquerschnitt. Da die Eintrittsöffnungen bei aus dem Stand der Technik bekannten Kraftstoffeinspritzdüsen in vielen Fällen zusätzlich hydroerosiv gerundet werden, können die Kosten zur Herstellung einer mit oben beschriebenen Spritzlöchern 20 ausgestatteten Kraftstoffeinspritzdüse sogar reduziert werden, da die Zeit zum Runden der Eintrittsöffnungen reduziert bzw. der Vorgang weggelassen werden kann.

## Patentansprüche

1. Kraftstoffeinspritzdüse für selbstzündende Brennkraftmaschinen mit einem Düsenkörper (10), bei dem am einspritzseitigen Ende einer Bohrung (12) eine konische Ventilsitzfläche (14) gebildet ist, von der Spritzlöcher (20) in Form von Laval-Düsen ausgehen, und mit einer gegen eine Schließkraft entgegen der Kraftstoffströmungsrichtung öffnenden Ventilnadel (30), die in dem einspritzseitigen Ende abgewandten Eingangsbereich der Bohrung (12) verschiebbar geführt ist und an ihrem der Ventilsitzfläche (14) zugewandten Seite einen Schließkegel (31) aufweist, der mit der Ventilsitzfläche (14) zusammenwirkt, wobei sich der Spritzlochquerschnitt zum Brennraum der Brennkraftmaschine hin nach anfänglicher Verengung wieder erweitert, **dadurch gekennzeichnet, dass** im Spritzloch (20) der im Querschnitt kleinste Spritzlochbereich in der Mitte der axialen Spritzlocherstreckung angeordnet ist.

2. Kraftstoffeinspritzdüse nach Anspruch 1, **dadurch gekennzeichnet, daß** die Querschnittsform der Spritzlöcher (20) eine der folgenden Formen aufweist: kreisrunde Form, elliptische Form, schlitzartige Form.

## Claims

1. Fuel injection nozzle for compression-ignition internal combustion engines having a nozzle body (10), in which a conical valve seat face (14) is formed at the injection-side end of a hole (12), and spray holes (20) in the form of Laval nozzles lead from the valve seat face (14), and having a valve needle (30), which opens counter to the direction of flow of the fuel against a closing force, is guided displaceably in the entry region of the bore (12) remote from the injection-side end and on its side facing the valve seat face (14) has a closure cone (31), which interacts with the valve seat face (14), with the spray hole cross section widening out again towards the combustion chamber of the internal combustion engine after having initially narrowed, **characterized in that** the spray hole region with the smallest cross section in the spray hole (20) is arranged in the centre of the extent of the axial spray hole.

2. Fuel injection nozzle according to Claim 1, **characterized in that** the cross-sectional shape of the spray holes (20) takes one of the following forms: a circular shape, an elliptical shape, a slot-like shape.

## Revendications

1. Gicleur de carburant pour moteurs à combustion interne à autoallumage, comportant un corps de buse (10) dans lequel une surface de siège de soupape (14), à partir de laquelle partent des trous d'injection (20) sous la forme de tuyères de Laval, est formée sur l'extrémité d'un alésage (12) côté injection, et une aiguille d'injecteur (30) s'ouvrant contre une force de serrage dans le sens opposé à l'écoulement du carburant, guidée de manière mobile dans la zone d'entrée de l'alésage (12) tournée dans la direction opposée à l'extrémité côté injection et présentant un cône de fermeture (31) sur son côté tourné vers la surface du siège de soupape (14), lequel cône coopère avec la surface de siège de soupape (14), la section transversale du trou d'injection s'élargissant à nouveau vers la chambre de combustion du moteur à combustion interne après s'être rétrécie au début,
**caractérisé en ce que**
la plus petite zone du trou d'injection (20) en coupe transversale est disposée au milieu de l'extension axiale du trou d'injection.

2. Gicleur de carburant selon la revendication 1,
**caractérisé en ce que**
la forme de la coupe transversale des trous d'injection (20) présente l'une des formes suivantes : forme ronde, forme elliptique, forme fendue.
